# EUROPÄISCHE PATENTSCHRIFT

(11) **EP 2 488 062 B1**
(45) Veröffentlichungstag und Bekanntmachung des Hinweises auf die Patenterteilung: **05.06.2013**
(21) Anmeldenummer: 10773599.5
(22) Anmeldetag: 14.10.2010
(51) Int. Cl.: A47B 88/04

(54) **SCHIEBEANORDNUNG**
SLIDING ARRANGEMENT
DISPOSITIF COULISSANT

(30) Priorität: 14.10.2009 DE 102009049429
(43) Veröffentlichungstag der Anmeldung: 22.08.2012
(73) Patentinhaber: Karl Simon GmbH & Co. Kg, 78733 Aichhalden (DE)
(72) Erfinder: BANTLE, Ulrich, 72186 Empfingen (DE)
(74) Vertreter: Fleck, Hermann-Josef
(86) Internationale Anmeldenummer: PCT/EP2010/065390
(87) Internationale Veröffentlichungsnummer: WO 2011/045362

(56) Entgegenhaltungen:
- WO-A1-2007/111424
- DE-U1-202004 000 840
- US-A1- 2007 132 346

## Beschreibung

Die Erfindung betrifft eine Schiebeanordnung, insbesondere Ausschubvorrichtung für Schubladen, Schiebetüren, Scharniertüren, etc. mit einer Ausschiebeanordnung, die ein Schiebestück aufweist, das zwischen einer Einschubstellung und einer Ausschubstellung mittels einem Federelement verstellbar ist.

Die Erfindung betrifft weiterhin ein Verfahren zum Bedienen einer Schublade.

Aus der DE 10 2007 008 688 A1 ist eine Einzugvorrichtung für Schubladen bekannt. Diese weist ein federbeaufschlagtes Koppelstück auf, das beim Verfahren der Schublade zwischen einer Einzugsposition und einer Ausstellposition bewegbar ist. Das Koppelstück ist dabei als Kippsegment ausgebildet, das von einem Mitnehmer, der schubladenseitig montiert ist, bewegt wird. Wenn das Kippsegment die Ausstellposition erreicht hat, gibt es den Mitnehmer frei und die Schublade kann im Freilauf unbeeinflusst von der Einzugvorrichtung weiter ausgezogen werden. Wenn die Schublade wieder geschlossen wird, kann sie im Freilauf verschoben werden, bis der Mitnehmer von dem Kippsegment gefangen wird.

Dann zieht die zuvor gespannte Feder die Schublade in die Schließstellung. Um dabei einen harten Aufprall der Schublade zu verhindern, wird die Einzugbewegung mit einem Dämpfer gebremst.

Zunehmend werden aus gestalterischen Gründen grifflose Schubladen gewünscht. Mit den bekannten Einzugvorrichtungen lassen sich solche Schubladen nicht immer einfach öffnen, da die Schublade unter Einwirkung der Feder in der Schließstellung gehalten wird.

Weiterhin sind aus dem Stand der Technik Ausschubvorrichtungen für Schubladen bekannt. Diese weisen eine Ausschiebeanordnung auf, die nach deren Entriegelung die Schublade von einer Schließstellung in eine Teil-Öffnungsstellung bewegen. Bei diesem Vorgang wird eine Feder entladen, um die Bewegungsenergie bereitzustellen. Wenn der durch die Feder gesteuerte Ausschubvorgang beendet ist, kann die Schublade gegriffen und vollständig geöffnet werden. Beim Schließen der Schublade wird dann die Feder wieder gespannt. Die Feder muss nun so gestaltet werden, dass sie einen ausreichend langen Ausschubweg garantiert, sodass die Schublade bequem gegriffen werden kann. Die dafür erforderlichen Federn mit langem Federweg haben den Nachteil, dass zum Spannen der Feder beim Schließen der Schublade viel Energie vom Benutzer in die Feder eingebracht werden muss. Dies wird aber als störend empfunden, da über einen großen Teil des Schließweges eine Gegenkraft überwunden werden muss.

Es ist Aufgabe der Erfindung, bei einer Schublade oder dergleichen Schiebeelement den Bedienkomfort zu verbessern.

Diese Aufgabe wird dadurch gelöst, dass das Schiebestück auf einem ersten Verstellweg federbeaufschlagt verstellbar ist und in einem anschließenden zweiten Verstellweg ohne Federbeaufschlagung in einem Freilauf der Ausschubvorrichtung verstellbar ist.

Erfindungsgemäß wird somit der von der Schiebeanordnung bereitgestellte Gesamt-Ausstoßweg in zwei Verstellwege aufgeteilt. Im Bereich des ersten Verstellweges ist das Federelement wirksam. Dieses beschleunigt das Schiebestück und damit die angekoppelte Schublade innerhalb dieses ersten Teilweges. Auf diese Weise wird in die Schublade beziehungsweise das Schiebestück eine kinetische Energie eingebracht, die die Schublade beziehungsweise das Schiebestück im Bereich des zweiten Verstellweges bewegt. Nach Durchlauf des zweiten Verstellweges ist die Schublade ausreichend geöffnet, sodass sie bequem gegriffen und vollständig ausgezogen werden kann. Vorteilhafterweise fährt die Schublade am Ende des zweiten Verfahrweges gegen einen Anschlag, sodass eine definierte Teil-Öffnungsstellung erreicht ist.

Beim Schließen der Schublade muss nur der relativ kurze Federweg des Federelementes überwunden werden, wobei nach der Formel $U = \frac{c ⋅ {x}^{2}}{e}$ (U = Energie, c = Federkonstante, x = Federweg) relativ geringe Energie notwendig ist. Erfindungsgemäß ist somit berücksichtigt, dass der Federweg bei der erforderlichen Schließenergie im Quadrat eingeht. Er sollte daher entsprechend der Erfindung klein gehalten werden.

Die Ausstoßkraft hingegen berechnet sich nach der Formel F = *c*·*x* Dabei soll dann die Federkonstante c so gewählt werden, dass bei kleinem Ausstoßweg eine ausreichend große Kraft (F) entsteht, um die Schublade zu beschleunigen und durch den zweiten Verstellweg zu führen.

Gemäß einer bevorzugten Erfindungsausgestaltung kann es vorgesehen sein, dass der aus erstem und zweitem Verstellweg kombinierte Gesamt-Verstellweg mindestens 60 mm, vorzugsweise ≥ 70 mm beträgt. Dann kann bei den gängigen Schubladenausführungen bequem die Schubladenfront hintergriffen und die Schublade vollständig ausgezogen werden. Dies ist insbesondere bei grifflosen Schubladenfronten von Vorteil. Vorteilhafterweise ist die erfindungsgemäße Schiebeanordnung so dimensioniert, dass die mittels des Federelementes in das Schiebestück eingebrachte Bewegungsenergie so groß ist, dass das Schiebestück selbsttätig bis zum Ende des zweiten Verstellweges verfährt.

Eine erfindungsgemäße Schiebeanordnung kann dadurch gekennzeichnet sein, dass das Federelement am Ende des ersten Verfahrweges an einem Anschlag in einer Vorspannstellung gehalten ist. Hierdurch wird der theoretisch verfügbare Federweg des Federelementes weiter verkürzt, wodurch sich die erforderliche Energie zum Laden der Feder deutlich verringert. Gleichzeitig bleibt aber die durch das Federelement bereitgestellte verfügbare Kraft in der Schließstellung der Schublade unverändert groß.

Eine besonders bevorzugte Erfindungsausgestaltung ist derart, dass mit der Ausschiebeanordnung ein Koppelstück mittelbar oder unmittelbar gekoppelt ist, wobei das Koppelstück mittels einer Feder zwischen einer Einzugposition und einer Ausstellposition verstellbar ist. Bei dieser Ausführungsform ist die Ausschiebevorrichtung mit einer Einzugvorrichtung kombiniert. Zum Öffnen der Schublade wird dabei zunächst die Ausschiebevorrichtung ausgelöst und mittels des Federelementes zwangsgesteuert den ersten Verstellweg durchlaufen. Anschließend verfährt das Schiebestück passiv durch den zweiten Verstellweg. Am Ende des zweiten Verstellweges kann dann das Koppelstück gegen die Kraft der Feder aus der Einzugposition in die Ausstellposition bewegt werden. Die Feder steht dann später beim Schließen der Schublade zur Verfügung, um die Schublade in die Schließstellung zu ziehen. Wenn die Ausführung derart getroffen ist, dass das Schiebestück am Ende des zweiten Verfahrweges noch eine kinetische Restenergie aufweist, so kann diese auch beispielsweise in das Koppelstück übertragen werden, wodurch bereits die Feder in eine Teil-Vorspannstellung verfahren wird, was den Öffenvorgang der Schublade ergonomisch optimiert.

Eine kontrollierte Schließbewegung kann dadurch erreicht werden, dass ein Dämpfer die Bewegung des Koppelstücks von der Ausstellposition in die Einzugposition dämpft.

Eine bevorzugte Ausgestaltungsvariante der Erfindung kann dadurch gekennzeichnet sein, dass das Koppelstück in der Ausstellposition mittels einer Stellanordnung in einer Parkposition gehalten ist, und dass in der Parkposition das Schiebstück relativ zum Koppelstück verstellbar ist. Hierdurch ergibt sich für die Einzugvorrichtung ein einfacher Aufbau und der Bedienablauf der Einzugvorrichtung kann vorteilhaft in den Bewegungsablauf der Schublade integriert werden.

Für eine erfindungsgemäße Einzugvorrichtung ergibt sich dann ein einfacher und kostengünstiger Aufbau, wenn vorgesehen ist, dass die Ausschiebeanordnung mittels des Federelements in der Einschubstellung vorspannt gehalten ist. Das Federelement kann bei Betätigung der Ausschiebeanordnung in der Schließstellung der Schublade seine Federenergie auf das Schiebestück übertragen. Die Schublade wird damit in die teilgeöffnete Stellung gebracht.

Eine besonders bevorzugte Erfindungsausgestaltung kann dadurch gekennzeichnet sein, dass die Ausschiebeanordnung einen Überhubmechanismus zur Aufhebung der Einschiebstellung aufweist. Damit kann die Einzugvorrichtung besonders bedienerfreundlich gehandhabt werden. Zum Auslösen der Ausschiebeanordnung kann, je nach Auslegung der Schublade, beispielsweise nur durch Drücken der Schubladenfront der Überhubmechanismus bedient werden.

Wenn vorgesehen ist, dass die Ausschiebeanordnung einen Träger aufweist, und dass bei einer Verstellung des Schiebestücks von der Ausschubstellung in die Einschiebstellung ein Steuerelement, insbesondere ein Riegel, wirksam ist, der eine Verstellung des Schiebestücks relativ zu dem Träger ermöglicht, dann kann eine ausgelöste Ausschiebeanordnung auf einfache Weise wieder geladen werden.

Um eine unbeabsichtigte Auslösung der Ausschiebeanordnung zu verhindern ist eine Erfindungsvariante derart, dass das Schiebestück in der Einschubstellung mittels eines Arretierstücks gesichert ist.

Eine bevorzugte Ausgestaltungsvariante der Erfindung ist derart, dass ein Steuerelement der Ausschiebeanordnung beim Schließen der Schublade an einem korpusseitig montierbaren Sperrelement bis einer Verstellung der Ausschiebeanordnung von der Ausschubstellung in die Einschiebstellung blockiert.

Ein zuverlässiger Betrieb der Einzugvorrichtung wird dadurch garantiert, dass das Steuerelement die Einschiebstellung der Ausschiebeanordnung zumindest in Teilbereichen der durch die Feder bewirkten Verstellung des Koppelstücks sichert.

Die Betätigung der Ausschiebeanordnung gelingt einfach dadurch, dass das Steuerelement aus der Einzugposition zum Entriegeln der Ausschiebeanordnung gegen ein Haltestück verstellbar ist.

Die Aufgabe der Erfindung wird auch gelöst mit einem Verfahren zum Bedienen einer Schublade oder dergleichen, wobei in der Schließstellung der Schublade eine Ausschiebeanordnung ausgelöst wird, die die Schublade aus der Schließposition in eine Teil-Öffnungsstellung bewegt, wobei in einem ersten Verfahrweg die Schublade mittels eines Federelementes einer Ausschiebeanordnung beschleunigt wird, und dass die Schublade im Anschluss an den ersten Verfahrweg in einem zweiten Verfahrweg in einem Freilauf (F) der Ausschiebeanordnung verfahren wird.

Hier dient wieder die Ausschiebeanordnung zum bequemen Öffnen der Schublade aus der Schließstellung heraus.

Wenn die Erfindung dabei derart ist, dass die Schublade aus der Teil-Öffnungsstellung heraus gezogen wird und diese Ziehbewegung zum Spannen einer Feder genutzt wird, dann kann später beim Schließvorgang die Federspannung die Schublade in die Schließposition ziehen.

Dieser Ablauf lässt sich besonders komfortabel dadurch verwirklichen, dass während des Öffnens der Schublade aus der Teil-Öffnungsstellung ein Koppelstück aus einer Einzugposition in eine Auszugposition gebracht wird, und dass bei Erreichen der Auszugposition das Koppelstück in eine Parkposition gebracht und die Kopplung zwischen der Ausschiebeanordnung und dem Koppelstück aufgehoben wird.

Der Bedienkomfort ist dann besonders bei grifflosen Schubladen etc. hoch, wenn vorgesehen ist, dass zur Auslösung der Ausschiebeanordnung aus der Schließstellung ein Überhubmechanismus betätigt wird.

Wenn vorgesehen ist, dass bei einer Bewegung der Schublade aus einer geöffneten oder teilweise geöffneten Stellung in Richtung der Schließstellung die Ausschiebeanordnung zunächst in ihrem Freilauf (F) verstellt und dann das Federelement der Ausschiebeanordnung gespannt wird, um das Schiebestück von der Ausschubstellung in die Einschubstellung zu bewegen, dann wird die Ausschiebeanordnung beim Schließen der Schublade in die Einschiebestellung gebracht, so dass dieser Vorgang in den "natürlichen" Bewegungsablauf der Schublade integriert wird, was als besonders bedienfreundlich empfunden wird.

Für einen sanften Schließvorgang kann es vorgesehen sein, dass die Ausschiebeanordnung mittels der Feder in die Schließposition der Schublade gezogen und gleichzeitig mittels eines Dämpfers gebremst wird.

Zum Spannen der Ausschiebeanordnung kann es vorgesehen sein, dass die Ausschiebeanordnung beim Schließen der Schublade etc. mit einem Steuerelement auf ein Sperrelement gefahren wird. Dies ermöglicht einen geringen Teileaufwand.

Hierbei ist es vorteilhaft, dass das Sperrelement im Innenraum des Korpus auf das Sperrelement gefahren wird. Dadurch wird eine zuverlässige Bedienung und eine geschützte Unterbringung der Betätigungsstelle möglich. Darüber hinaus ergibt sich für den Bediener ein eindeutiger und ohne weiteres nachvollziehbarer Betrieb.

Eine Erfindungsvariante ist dergestalt, dass die Ausschiebeanordnung unmittelbar bevor das Koppelstück mit der Feder eingezogen wird von der Ausschubstellung in die Einschiebstellung gebracht wird.

Die Erfindung wird im Folgenden anhand eines in den Zeichnungen dargestellten Ausführungsbeispieles näher erläutert. Es zeigen:
- Figuren 1 bis 10: eine Einzugvorrichtung in Seitenansicht, teilweise im Schnitt und in verschiedenen Betriebsstellungen.

Fig. 1 zeigt eine Einzugvorrichtung, wie sie beispielsweise bei Schubladen zum Einsatz kommt. Denkbar ist auch die Verwendung bei anderen zu bewegenden Bauteilen, wie Türen, Klappen etc.. Die Einzugvorrichtung umfasst ein Basisteil 40 und ein Gehäuse 10, die jeweils an einem Gehäusekorpus (nicht dargestellt) befestigbar ist. Weiterhin ist eine Ausschiebeanordnung 20 vorgesehen, die an einer Schublade (ebenfalls nicht dargestellt) angeordnet ist.

Das Gehäuse 10 ist mit Schraubaufnahmen 11.1 versehen, mit denen eine korpusseitige Befestigung möglich ist. Das Gehäuse 10 hat zwei zueinander parallel beabstandete Seitenwände 11, in die Führungen 11.2 eingearbeitet sind. Dabei weisen die Führungen 11.2 einen schlitzförmigen Durchbruch auf, der in einer verbreiterten Ausnehmung 11.21 ausläuft. Die Führungen 11.2 der beiden Seitenwände 11 fluchten miteinander.

In dem Gehäuse 10 ist ein Dämpfer 12 untergebracht. Der Dämpfer 12 ist als Fluiddämpfer, vorliegend als Luftdämpfer ausgeführt. Die Verwendung eines Luftdämpfers hat den Vorteil, dass im Schadensfall keine Flüssigkeit austreten und den Schubladeninhalt verschmutzen kann. Der Dämpfer 12 weist einen Zylinder 12.6 auf, in dem ein Kolben 12.2 ausgehende von der in Fig. 1 gezeigten Einschubstellung ausgezogen werden. Bei der Rückbewegung des Kolbens 12.2 arbeitet er gegen ein Luftpolster, wobei der Luftdruck kontinuierlich abgebaut wird. Zu diesem Zweck ist eine kleine Öffnung in einem Einsatz 12.3 vorhanden, durch die die komprimierte Luft kontrolliert entweichen kann. An seinem dem Einsatz 12.3 abgewandten Ende besitzt die Kolbenstange 12.1 einen Kopfabschnitt 12.4, der ein Schwenklager 12.5 bildet. An dem Schwenklager 12.5 ist ein Koppelstück 13 in Form eines Kippelementes schwenkbar gehalten. Die Schwenkbewegung verläuft dabei um eine senkrecht zur Bildebene gemäß Fig. 2 verlaufende Schwenkachse. An dem Koppelstück 13 ist ein Federhalter 13.1 angeordnet, der ein Ende einer Feder 14 hält. Das andere Ende der Feder 14 ist gehäuseseitig aufgehangen.

Das Koppelstück 13 besitzt einen Auslöser 13.2, der im Abstand zur Schwenkachse angeordnet ist. Weiterhin ist am Koppelstück 13 ein Mitnehmer 13.4 vorhanden, der über ein Federelement 13.5 an einem Arm 13.3 angeformt ist. Mit dem Mitnehmer 13.4 ist ein Verbindungsteil 30 einer Ausschiebeanordnung 20 lösbar verbindbar.

Die Ausschiebeanordnung 20 umfasst das Verbindungsteil 30, dessen Aufgabe darin besteht, die lösbare Kopplung mit dem Koppelstück 13 herzustellen. Hierzu weist das Verbindungsteil 30 an einem Halter 32 einen Riegel 33 auf, der im Bereich zwischen dem Auslöser 13.2 und dem Mitnehmer 13.4 einkoppelbar ist. Weiterhin trägt der Halter 32 mittels einer Schwenklagerung 34 ein Steuerelement 35 in Form eines Hebels. An seinem dem Halter 31 abgewandten freien Ende ist das Steuerelement 35 mit einer drehbaren Laufrolle 37 und einer drehbaren Blockierrolle 38 bestückt. Zwischen der Schwenklagerung 34 und der Blockierrolle 38 ist ein Anschlag 36 angeformt. An dem Halter 32 schließt ein Träger 31 an.

An dem Träger 31 ist an dem dem Halter 32 abgewandeten Ende über eine Gewindeverbindung ein Stößel 24 gehalten. Dazu ist der Stößel 24 mit einem Außengewinde 24.1 in eine Gewindeaufnahme des Trägers 31 eingeschraubt. Der Stößel 24 trägt einen Rastring 24.2. Dieser ist in einer Lageraufnahme des Stößels 24 in Umfangsrichtung frei drehbar gehalten. Der Rastring 24.2 weist ein Rastelement auf, das in einer Steuerkurve 23 eines Hohlzylinders eines Schiebestücks 21 geführt ist. Dabei ist die Steuerkurve 23 in Form einer Nut in die Innenwandung des Schiebestücks 21 eingearbeitet. Die Steuerkurve 23 und der Rastring 24.2 des Stößels 24 bilden einen Überhubmechanismus. Die Funktionsweise ist dabei ähnlich wie bei einem Kugelschreiber, wobei der Stößel 24 den Druckknopf des Kugelschreibers bildet. In dem Schiebestück 21 ist ein Federelement 22 in Form einer Schraubenfeder eingestellt und an den Wandungen des Hohlzylinders gegen Ausknicken gesichert.

Der Halter 32 ist mit einem die Schwenklagerung 34 bildenden Scharnierstift in einer Linearführung 34.1 verschiebbar geführt. Die die Linearführung 34.1 bildende Wand trägt ein Formstück 39, das eine Gegenfläche 39.1 und eine Lauffläche 39.2 bildet. Das Beschlagteil 40 ist im Querschnitt U-förmig ausgebildet. Es weist einen Befestigungsabschnitt 41 mit Bohrungen 43 zum Verschrauben mit einem Möbelkorpus auf. An dem Befestigungsabschnitt 41 schließt eine Wandung 42 senkrecht an. Die Wandung 42, der Befestigungsabschnitt 41 und eine zu diesem parallele weitere Wandung tragen eine angeformte, schräg stehende Sperrfläche 46 sowie ein Haltestück 47. Weiterhin ist ein Sperrelement 44 an dem Befestigungsabschnitt 41 schwenkbar angelenkt und mittels Schwerkraft und/oder einem Federelement in der in Fig. 1 gezeigten Ausgangslage gehalten. Das Sperrelement 44 weist zwei entgegengesetzt orientierte Steuerkurven 44.1, 44.2 auf.

Unter Bezugnahme auf die Figuren 1 bis 10 wird nachfolgend die Funktionsweise der erfindungsgemäßen Einzugvorrichtung näher erläutert.

Die Fig. 1 zeigt die Ausgangsstellung der Einzugvorrichtung, mithin als die Position in der sich die Schublade in der Schließstellung befindet. Dies stellt die Position dar, in der sich das Koppelstück 13 in der Einzugposition befindet. Der Überhubmechanismus befindet sich in einer Rastposition, wobei der Rastring 24.2 an einem Rastansatz der Steuerkurve 23 blockiert ist. Das Sperrelement 35 ist mittels eines Anschlages 35.1 an dem Halter 32 in einer angehobenen Entriegelungsposition gehalten. Zur Freigabe des Überhubmechanismus wird ein Überhub Ü in, beispielsweise die Schubladenfront in Richtung der eigentlichen Schubladenschließbewegung eingebracht. Dieser Überhub Ü wird über ein mit der Schublade verschraubtes Schiebestück 21 eingebracht. Dabei verschiebt sich das Schiebestück 21 ein kleines Stück weit entgegen die Vorspannung des Federelementes 22 in Richtung des Überhubs Ü gegenüber dem Stößel 24. Dadurch wird die Rastposition des Rastringes 24.2 in der Steuerkurve 23 aufgehoben und der Rastring 24.2 in Umfangsrichtung verdreht, bis er in einen Linearabschnitt der Steuerkurve 23 gelangt. Um den Überhub Ü durchführen zu können, stützt sich der Riegel 33 an dem Auslöser 13.2 ab.

Wenn nun die gedrückte Schublade entlastet wird, dann wird aufgrund der gelösten Rastverbindung zwischen dem Rastring 24.2 und der Steuerkurve 23 das Schiebestück 21 von seiner Einschubstellung (Fig. 1) in die Ausschubstellung (Fig. 2) gebracht. Diese Verstellung S wird durch das Federelement 22 bewirkt, das das Schiebstück 21 vorgespannt in der Einschubstellung hält. Der Gesamt-Verstellweg, den das Schiebestück 21 dabei durchläuft, unterteilt sich in einen ersten Verstellweg und einen zweiten Verstellweg.

Innerhalb des ersten Verstellweges ist das Federelement 22 wirksam. Es stützt sich an seinem einen Ende an dem Schiebestück 21 und seinem anderen Ende gegenüber dem Stößel 24 ab. Nachdem nun der Stößel 24 mittels des Überhubmechanismusses Ü entriegelt wurde, kann sich das Federelement 22 entspannen, wobei das Schiebestück 21 unter Einwirkung des Federelementes 22 durch den ersten Verfahrweg geführt wird. Am Ende des ersten Verfahrweges liegt das Federelement 22 in seinem vollständig entspannten Zustand vor. Dann schließt sich der zweite Verfahrweg als Freilauf F an. In diesem Bereich wirkt keine Federkraft auf das Schiebestück 21. Vielmehr wird die im ersten Verfahrweg erzeugte kinetische Energie des Schiebestückes 21 ausgenutzt, um den Freilauf F zu durchlaufen. Am Ende des zweiten Verstellweges ist die Verstellbewegung des Schiebestückes 21 mit einem Anschlag begrenzt. Der Anschlag koppelt dabei das Schiebestück 21 mit dem Stößel 24 in Richtung der Schiebebewegung S (gemäß Fig. 2) formschlüssig. Fig. 2 zeigt die vollständig ausgeschobene Stellung des Schiebestückes 21 nach Durchlaufen des ersten und des zweiten Verstellweges. Da die Schublade mit dem Schiebestück 21 gekoppelt ist, wird diese entsprechend dem Verfahrweg des Schiebestückes teilgeöffnet.

Wenn die in Fig. 2 gezeigte Position erreicht ist, kann die Schublade bequem gegriffen und manuell in eine weitere Teil-Öffnungsstellung oder vollständig in die Öffnungsstellung gezogen werden. Dabei wird dann die mit der Schublade gekoppelte Ausschiebeanordnung in Öffnungsrichtung Ö bewegt. Da das Koppelstück 13 mit dem Riegel 33 mit der Ausschiebeanordnung 20 gekoppelt ist, wird auch das Koppelstück 13 in Öffnungsrichtung Ö (siehe Fig. 3) bewegt. Dabei wird das Koppelstück 13 in der Führung 11.2 geführt. Das Koppelstück 13 nimmt die Kolbenstange 12.1 des Dämpfers 11 mit und verschiebt somit den Kolben 12.2. Gleichzeitig wird auch die Feder gespannt. Das Koppelstück 13 wird solange von der Ausziehvorrichtung 20 gezogen, bis der in der Führung 11.2 geführte Mitnehmer 13.4 in den Bereich der Ausnehmung 11.21 gelangt. Bedingt durch die exzentrisch zur Schwenkachse 12.5 wirkende Feder 14 wird das Koppelstück 12 um die Schwenkachse 12.5 gekippt, wobei der Mitnehmer 13.4 in die Ausnehmung 11.21 fällt. Dabei gelangt er außer Eingriff mit Halter 32. Da nun die Verbindung zwischen der Ausschiebeanordnung 20 und dem Koppelstück 13 aufgehoben ist, kann die Schublade im Freilauf weiter ausgezogen werden, wie Fig. 4 veranschaulicht. Dabei lenkt auch die Laufrolle 37 das Sperrelement 44 an seiner Steuerkurve 44.1 aus und hebt es gegen die Schwerkraftrichtung nach oben. Die Laufrolle 37 passiert das Sperrelement 44 und das Steuerelement 35 verlässt das Beschlagteil 40 durch die Öffnung 45.

Fig. 4 zeigt eine weitere Teil-Öffnungsstellung.

Beim Schließen der Schublade (Schließrichtung S) und somit beim Übergang der Einzugvorrichtung von Fig. 4 nach Fig. 5 trifft die Laufrolle 37 auf die Steuerkurve 44.2 des in diese Richtung gesperrten Sperrelements 44. Sie läuft dort entgegen der Schwerkraftrichtung auf, bis die Blockierrolle 38 auf die Lauffläche 39.2 trifft, wie dies Fig. 6 zeigt. Nun kann das Verbindungsteil 30 nicht mehr weiter in Schließrichtung S geschoben werden. Die Schließbewegung S bewirkt nun, dass sich der Stößel 24 in das Schiebestück 21 einschiebt, wobei zunächst der Freilauf F von dem Stößel 24 durchlaufen und dann das Federelement 22 gespannt wird, bis der Stößel 24 seine Rastposition (Rastring 24.2 und Steuerkurve 23) findet. Dann ist die Ausschiebeanordnung 20 wieder gespannt und befindet sich in ihrer Einschubstellung. Bei diesem Vorgang rollt die Blockierrolle 38 auf der Lauffläche 39.2 ab, bis sie am Ende der Lauffläche 39.2 eine Kante 39.3 überfährt, die sie in die Gegenfläche 39.1 überführt.

Dabei schwenkt dann, wie Fig. 7 zeigt, bedingt durch die weiter auf dem Sperrelement 44 auflaufende Laufrolle 37 das Sperrelement 35 in seine Sperrstellung. Dabei liegt die Blockierrolle 38 an der Gegenfläche 39.1 an und blockiert ein unbeabsichtigtes Auslösen der Ausschiebeanordnung aus der Einschiebstellung.

Wie die Fig. 7 zeigt, trifft der Riegel 33 unmittelbar, nachdem die Ausschiebeanordnung 20 gespannt wurde, auf den Auslöser 13.2 und verkippt diesen um das Schwenklager 12.5. Dabei werden die Führungselemente 13.2 aus der Ausnehmung 11.21 ausgehoben und das Koppelstück 13 freigegeben. Dann gelangen die Führungselemente 13.6 in den Bereich der Führung 11.2 und die Feder 14 kann das Koppelstück 13 zurück in die Einzugposition ziehen. Der Dämpfer 12 dämpft diese Einziehbewegung. Mit dem Koppelstück wird der Riegel 33 an dem Mitnehmer 13.4 gezogen (siehe Fig. 8). Dabei wird auch die Schublade über das Schiebestück 21 selbsttätig in die Schließstellung gezogen. Bei diesem durch die Figuren 8 und 9 veranschaulichten Bewegungsvorgang überfährt die Laufrolle 37 das Haltestück 47. In der Schließstellung der Schublade fällt das Steuerelement 35 schwerkraftbedingt und/oder durch Federeinwirkung in den Bereich unterhalb des Haltestücks 47, wie Fig. 10 zeigt. Fig. 10 ist wieder identisch zu Fig. 1 und zeigt die Ausgangsstellung, in der die Schublade zu einer erneuten Bedienung bereit ist.

Üblicherweise sind das Gehäuse 10 und das Beschlagteil 40 am Möbelkorpus befestigt. Es ist jedoch auch denkbar, diese Teile an der Schublade zu befestigen. Dann wird auch die Ausschiebeanordnung 20 am jeweils anderen Möbelbauteil angebracht.

Die erfindungsgemäße Anordnung kann seitlich im Bereich einer oder beider der in Schubladenbewegungsrichtung verlaufenden Schubladenwände angeordnet sein. Die Einzugführung kann auch Teil der Auszugführung der Schublade sein. Sie kann weiterhin auch zentral unter dem Schubladenboden angeordnet sein. Dann ist beispielsweise die Ausschiebeanordnung 20 an der Schubladenfront unterhalb des Schubladenbodens gehalten. Das Gehäuse 10 ist dann seitlich am Möbelkorpus angeordnet. Die Kopplung dieser Bauteile findet dann unter Einbeziehung eines Querträgers oder Schublade als Verbindungsglied statt.

## Patentansprüche

1. Schiebeanordnung, insbesondere Ausschubvorrichtung für Schubladen, Schiebetüren, Schamiertüren, etc. mit einer Ausschiebeanordnung (20), die ein Schiebestück (21) aufweist, das zwischen einer Einschubstellung und einer Ausschubstellung mittels einem Federelement (22) verstellbar ist,
**dadurch gekennzeichnet,**
**dass** das Schiebestück (21) auf einem ersten Verstellweg federbeaufschlagt verstellbar ist und in einem anschließenden zweiten Verstellweg ohne Federbeaufschlagung in einem Freilauf der Ausschiebeanordnung (20) verstellbar ist.

2. Schiebeanordnung nach Anspruch 1,
**dadurch gekennzeichnet,**
**dass** ein Anschlag die Verstellbewegung des zweiten Verstellweges begrenzt.

3. Schiebeanordnung nach Anspruch 1 oder 2,
**dadurch gekennzeichnet,**
**dass** der aus erstem und zweitem Verstellweg kombinierte Gesamtversteltweg mindestens 60 mm, vorzugsweise ≥ 75 mm beträgt.

4. Schiebeanordnung nach einem der Ansprüche 1 bis 3,
**dadurch gekennzeichnet,**
**dass** die mittels des Federelementes (22) in das Schiebestück (21) eingebrachte Bewegungsenergie so groß ist, dass das Schiebestück (21) selbsttätig bis zum Ende des zweiten Verstellweges verfährt.

5. Schiebeanordnung nach einem der Ansprüche 1 bis 4,
**dadurch gekennzeichnet,**
**dass** das Federelement (22) am Ende des ersten Verfahrweges an einem Anschlag in einer Vorspannstellung gehalten ist.

6. Schiebeanordnung nach einem der Ansprüche 1 bis 5,
**dadurch gekennzeichnet,**
**dass** mit der Ausschiebeanordnung (20) ein Koppelstück (13) mittelbar oder unmittelbar koppelbar ist, wobei das Koppelstück (13) mittels einer Feder (14) zwischen einer Einzugsposition und einer Ausstellposition verstellbar ist.

7. Schiebeanordnung einem der Ansprüche 1 bis 6,
**dadurch gekennzeichnet,**
**dass** ein Dämpfer (12) die Bewegung des Koppelstücks (13) von der Ausstellposition in die Einzugposition dämpft.

8. Schiebeanordnung nach einem der Ansprüche 1 bis 7,
**dadurch gekennzeichnet,**
**dass** das Koppelstück (13) in der Ausstellposition mittels einer Stellanordnung (Ausnehmung (11.21), Führung (11.2), Mitnehmer (13.4)) in einer Parkposition gehalten ist, und
**dass** in der Parkposition das Schiebstück (21) relativ zum Koppelstück (13) verstellbar ist.

9. Schiebeanordnung nach einem der Ansprüche 1 bis 8,
**dadurch gekennzeichnet,**
**dass** die Ausschiebeanordnung (20) mittels des Federelementes (22) in der Einschubstellung federvorgespannt gehalten ist.

10. Schiebeanordnung nach einem der Ansprüche 1 bis 9,
**dadurch gekennzeichnet,**
**dass** die Ausschiebeanordnung (20) einen Überhubmechanismus zur Aufhebung der Einschubstellung aufweist.

11. Schiebeanordnung nach einem der Ansprüche 1 bis 10,
**dadurch gekennzeichnet,**
**dass** die Ausschiebeanordnung (20) einen Träger (31) aufweist, und dass bei einer Verstellung des Schiebestücks (21) von der Ausschubstellung in die Einschubstellung ein Riegel oder Steuerelement (35) wirksam ist, der eine Verstellung des Schiebestücks (21) relativ zu dem Träger (31) ermöglicht.

12. Schiebeanordnung nach einem der Ansprüche 1 bis 11,
**dadurch gekennzeichnet,**
**dass** das Schiebestück (21) in der Einschubstellung mittels eines Arretierstücks (39) gesichert ist.

13. Schiebeanordnung nach einem der Ansprüche 1 bis 12,
**dadurch gekennzeichnet,**
**dass** ein Steuerelement (35) der Ausschiebeanordnung (20) beim Schließen der Schublade an einem korpusseitig montierbaren Sperrelement (44) bei einer Verstellung der Ausschiebeanordnung (20) von der Ausschubstellung in die Einschubstellung blockiert.

14. Schiebeanordnung nach Anspruch 13,
**dadurch gekennzeichnet,**
**dass** das Steuerelement (35) die Einschubstellung der Ausschiebeanordnung (20) zumindest in Teilbereichen der durch die Feder (14) bewirkten Verstellung des Koppelstücks (13) sichert.

15. Schiebeanordnung nach Anspruch 10 oder 11,
**dadurch gekennzeichnet,**
**dass** das Steuerelement (35) aus der Einzugposition zum Entriegeln der Ausschiebeanordnung (20) gegen ein Haltestück (47) verstellbar ist.

16. Verfahren zum Bedienen einer Schublade oder dergleichen, wobei in der Schließstellung der Schublade eine Ausschiebeanordnung (20) ausgelöst wird, die die Schublade aus der Schließposition in eine Teil-Öffnungsstellung bewegt, wobei in einem ersten Verfahrweg die Schublade mittels eines Federelementes (22) der Ausschiebeanordnung (20) beschleunigt wird, und dass die Schublade im Anschluss an den ersten Verfahrweg in einem zweiten Verfahrweg in einem Freilauf (F) der Ausschiebeanordnung (20) verfahren wird.

17. Verfahren nach Anspruch 16,
**dadurch gekennzeichnet,**
**dass** bei einer Verstellung der Schublade aus der Teil-Öffnungsstellung eine Feder (14) einer Einzugsvorrichtung gespannt wird.

18. Verfahren nach Anspruch 16 oder 17,
**dadurch gekennzeichnet,**
**dass** während des Öffnens der Schublade aus der Teil-Öffnungsstellung ein Koppelstück (13) aus einer Einzugposition in eine Auszugposition gebracht wird, und
**dass** bei Erreichen der Auszugposition das Koppelstück (13) in eine Parkposition gebracht und die Kopplung zwischen der Ausschiebeanordnung (20) und dem Koppelstück (13) aufgehoben wird.

19. Verfahren nach Anspruch 16 oder 17,
**dadurch gekennzeichnet,**
**dass** zur Auslösung der Ausschiebeanordnung (20) aus der Schließstellung ein Überhubmechanismus betätigt wird.

20. Verfahren nach einem der Ansprüche 16 bis 19,
**dadurch gekennzeichnet,**
**dass** bei einer Bewegung der Schublade aus einer geöffneten oder teilweise geöffneten Stellung in Richtung der Schließstellung die Ausschiebeanordnung (20) zunächst in ihrem Freilauf (F) verstellt und dann das Federelement (23) der Ausschiebeanordnung (20) gespannt wird, um das Schiebestück (21) von der Ausschubstellung in die Einschubstellung zu bewegen.

21. Verfahren nach einem der Ansprüche 16 bis 20,
**dadurch gekennzeichnet,**
**dass** die Ausschiebeanordnung (20) mittels der Feder (14) in die Schließposition der Schublade gezogen und gleichzeitig mittels eines Dämpfers (12) gebremst wird.

22. Verfahren nach einem der Ansprüche 16 bis 21,
**dadurch gekennzeichnet,**
**dass** die Ausschiebeanordnung (20) beim Schließen der Schublade etc. mit einem Steuerelement (35) auf ein Sperrelement (44) gefahren wird.

23. Verfahren nach Anspruch 22,
**dadurch gekennzeichnet,**
**dass** das Sperrelement (44) im Innenraum des Korpus auf das Sperrelement (44) gefahren wird.

24. Verfahren nach einem der Ansprüche 16 bis 23,
**dadurch gekennzeichnet,**
**dass** die Ausschiebeanordnung (20) unmittelbar, bevor das Koppelstück (13) mit der Feder (14) eingezogen wird, in die Einschubstellung gebracht wird.

25. Verfahren gemäß einem der Ansprüche 16 bis 24,
**gekennzeichnet durch** einen der Ansprüche 1 bis 15.

## Claims

1. Sliding arrangement, in particular pushing-out apparatus for drawers, sliding doors, hinged doors, etc. having a sliding-out arrangement (20) which has a sliding piece (21) which is displaceable between a pushed-in position and a pushed-out position by means of a spring element (22), **characterized in that** the sliding piece (21) is displaceable on a first displacement path in a spring-loaded manner and is displaceable in a subsequent second displacement path without spring-loading in a free travel of the sliding-out arrangement (20).

2. Sliding arrangement according to Claim 1, **characterized in that** a stop limits the displacement movement of the second displacement path.

3. Sliding arrangement according to Claim 1 or 2, **characterized in that** the overall displacement path combined from the first and second displacement paths is at least 60 mm, preferably ≥ 75 mm.

4. Sliding arrangement according to one of Claims 1 to 3, **characterized in that** the movement energy introduced into the sliding piece (21) by means of the spring element (22) is so large that the sliding piece (21) travels automatically as far as the end of the second displacement path.

5. Sliding arrangement according to one of Claims 1 to 4, **characterized in that** the spring element (22) is held in a preloaded position against a stop at the end of the first travel path.

6. Sliding arrangement according to one of Claims 1 to 5, **characterized in that** a coupling piece (13) is indirectly or directly couplable to the sliding-out arrangement (20), wherein the coupling piece (13) is displaceable by means of a spring (14) between a retracted position and an extended position.

7. Sliding arrangement according to one of Claims 1 to 6, **characterized in that** a damper (12) damps the movement of the coupling piece (13) from the extended position into the retracted position.

8. Sliding arrangement according to one of Claims 1 to 7, **characterized in that** the coupling piece (13) is held in a parked position in the extended position by means of a positioning arrangement (recess (11.21), guide (11.2), carry-along member (13.4)), and **in that** in the parked position, the sliding piece (21) is displaceable in relation to the coupling piece (13).

9. Sliding arrangement according to one of Claims 1 to 8, **characterized in that** the sliding-out arrangement (20) is held in the pushed-in position under spring preloading by means of the spring element (22).

10. Sliding arrangement according to one of Claims 1 to 9, **characterized in that** the sliding-out arrangement (20) has an excess-travel mechanism for cancelling the pushed-in position.

11. Sliding arrangement according to one of Claims 1 to 10, **characterized in that** the sliding-out arrangement (20) has a carrier (31), and **in that** during a displacement of the sliding piece (21) from the pushed-out position into the pushed-in position, a catch or control element (35), which enables displacement of the sliding piece (21) in relation to the carrier (31), is active.

12. Sliding arrangement according to one of Claims 1 to 11, **characterized in that** the sliding piece (21) is secured in the pushed-in position by means of an arresting piece (39).

13. Sliding arrangement according to one of Claims 1 to 12, **characterized in that**, while the drawer is being closed, a control element (35) of the sliding-out arrangement (20) blocks against a locking element (44), which can be mounted on the basic structure, during a displacement of the sliding-out arrangement (20) from the pushed-out position into the pushed-in position.

14. Sliding arrangement according to Claim 13, **characterized in that** the control element (35) secures the pushed-in position of the sliding-out arrangement (20) at least in subregions of the displacement of the coupling piece (13) brought about by the spring (14).

15. Sliding arrangement according to Claim 10 or 11, **characterized in that** the control element (35) is displaceable from the retracted position in order to unlock the sliding-out arrangement (20) against a holding piece (47).

16. Method for operating a drawer or the like, wherein, in the closed position of the drawer, a sliding-out arrangement (20) is released, said sliding-out arrangement (20) moving the drawer from the closed position into a partially open position, wherein, in a first travel path, the drawer is accelerated by means of a spring element (22) of the sliding-out arrangement (20), and wherein the drawer is moved, following the first travel path, in a second travel path in a free travel (F) of the sliding-out arrangement (20).

17. Method according to Claim 16, **characterized in that**, during a displacement of the drawer from the partially open position, a spring (14) of a retracting apparatus is tensioned.

18. Method according to Claim 16 or 17, **characterized in that**, while the drawer is being opened from the partially open position, a coupling piece (13) is moved from a retracted position into an extended position, and **in that**, when the extended position is reached, the coupling piece (13) is moved into a parked position and the coupling between the sliding-out arrangement (20) and the coupling piece (13) is cancelled.

19. Method according to Claim 16 or 17, **characterized in that**, in order to release the sliding-out arrangement (20) from the closed position, an excess-travel mechanism is actuated.

20. Method according to one of Claims 16 to 19, **characterized in that**, while the drawer is being moved from an open or partially open position in the direction of the closed position, the sliding-out arrangement (20) is displaced first of all into its free travel (F) and then the spring element (23) of the sliding-out arrangement (20) is tensioned, in order to move the sliding piece (21) from the pushed-out position into the pushed-in position.

21. Method according to one of Claims 16 to 20, **characterized in that** the sliding-out arrangement (20) is pulled by means of the spring (14) into the closed position of the drawer and simultaneously is braked by means of a damper (12).

22. Method according to one of Claims 16 to 21, **characterized in that** the sliding-out arrangement (20), during the closing of the drawer etc., is moved by way of a control element (35) onto a locking element (44).

23. Method according to Claim 22, **characterized in that** the locking element (44) is moved onto the locking element (44) in the interior of the basic structure.

24. Method according to one of Claims 16 to 23, **characterized in that** the sliding-out arrangement (20) is moved into the pushed-in position immediately before the coupling piece (13) is pulled in by way of the spring (14).

25. Method according to one of Claims 16 to 24, **characterized by** one of Claims 1 to 15.

## Revendications

1. Dispositif coulissant, en particulier éjecteur pour tiroirs, portes coulissantes, portes à charnières, etc., avec un dispositif d'éjection (20), qui comporte une pièce coulissante (21) qui est déplaçable entre une position insérée et une position éjectée au moyen d'un élément de ressort (22), **caractérisé en ce que** la pièce coulissante (21) est déplaçable sous l'action du ressort sur un premier chemin de déplacement et est déplaçable dans un deuxième chemin de déplacement qui s'y raccorde, sans action de ressort, en une course libre du dispositif d'éjection (20).

2. Dispositif coulissant selon la revendication 1, **caractérisé en ce qu'**une butée limite le mouvement de déplacement du deuxième chemin de déplacement.

3. Dispositif coulissant selon la revendication 1 ou 2, **caractérisé en ce que** le chemin de déplacement total, résultant de la combinaison du premier et du deuxième chemins de déplacement, vaut au moins 60 mm, de préférence ≥ 75 mm.

4. Dispositif coulissant selon l'une quelconque des revendications 1 à 3, **caractérisé en ce que** l'énergie cinétique introduite dans la pièce coulissante (21) au moyen de l'élément de ressort (22) est tellement élevée que la pièce coulissante (21) se déplace de manière automatique jusqu'à l'extrémité du deuxième chemin de déplacement.

5. Dispositif coulissant selon l'une quelconque des revendications 1 à 4, **caractérisé en ce que** l'élément de ressort (22) est maintenu dans une position de précontrainte sur une butée à l'extrémité du premier chemin de déplacement.

6. Dispositif coulissant selon l'une quelconque des revendications 1 à 5, **caractérisé en ce qu'**une pièce de couplage (13) peut être couplée directement ou indirectement au dispositif d'éjection (20), dans lequel la pièce de couplage (13) est déplaçable au moyen d'un ressort (14) entre une position rentrée et une position sortie.

7. Dispositif coulissant selon l'une quelconque des revendications 1 à 6, **caractérisé en ce qu'**un amortisseur (12) amortit le mouvement de la pièce de couplage (13) de la position sortie à la position rentrée.

8. Dispositif coulissant selon l'une quelconque des revendications 1 à 7, **caractérisé en ce que** la pièce de couplage (13) dans la position sortie est maintenue dans une position de parcage au moyen d'un dispositif de réglage (évidement (11.21), guidage (11.2), entraîneur (13.4)), et **en ce que**, dans la position de parcage, la pièce coulissante (21) est déplaçable par rapport à la pièce de couplage (13).

9. Dispositif coulissant selon l'une quelconque des revendications 1 à 8, **caractérisé en ce que** le dispositif d'éjection (20) est maintenu sous la précontrainte d'un ressort dans la position insérée au moyen de l'élément de ressort (22).

10. Dispositif coulissant selon l'une quelconque des revendications 1 à 9, **caractérisé en ce que** le dispositif d'éjection (20) comporte un mécanisme de surélévation pour libérer la position insérée.

11. Dispositif coulissant selon l'une quelconque des revendications 1 à 10, **caractérisé en ce que** le dispositif d'éjection (20) comporte un support (31), et **en ce qu'**un verrou ou un élément de commande (35), qui permet un déplacement de la pièce coulissante (21) par rapport au support (31), est actif lors d'un déplacement de la pièce coulissante (21) de la position éjectée à la position insérée.

12. Dispositif coulissant selon l'une quelconque des revendications 1 à 11, **caractérisé en ce que** la pièce coulissante (21) est bloquée dans la position insérée au moyen d'une pièce de blocage (39).

13. Dispositif coulissant selon l'une quelconque des revendications 1 à 12, **caractérisé en ce qu'**un élément de commande (35) du dispositif d'éjection (20), lors de la fermeture du tiroir, se bloque sur un élément d'arrêt (44) pouvant être monté du côté du corps lors d'un déplacement du dispositif d'éjection (20) de la position éjectée à la position insérée.

14. Dispositif coulissant selon la revendication 13, **caractérisé en ce que** l'élément de commande (35) fixe la position insérée du dispositif d'éjection (20) au moins dans des régions partielles du déplacement de la pièce de couplage (13) provoqué par le ressort (14).

15. Dispositif coulissant selon la revendication 10 ou 11, **caractérisé en ce que** l'élément de commande (35) peut être déplacé à partir de la position rentrée pour le déverrouillage du dispositif d'éjection (20) contre une pièce de maintien (47).

16. Procédé de commande d'un tiroir ou analogue, dans lequel, dans la position fermée du tiroir, on libère un dispositif d'éjection (20) qui déplace le tiroir de la position fermée à une position partiellement ouverte, dans lequel le tiroir est accéléré dans un premier chemin de déplacement au moyen d'un élément de ressort (22) du dispositif d'éjection (20), et en ce que le tiroir est déplacé, à la suite du premier chemin de déplacement, dans un deuxième chemin de déplacement en une course libre (F) du dispositif d'éjection (20).

17. Procédé selon la revendication 16, **caractérisé en ce que** l'on tend un ressort (14) du dispositif d'insertion lors d'un déplacement du tiroir à partir de la position partiellement ouverte.

18. Procédé selon la revendication 16 ou 17, **caractérisé en ce que**, pendant l'ouverture du tiroir à partir de la position partiellement ouverte, on amène une pièce de couplage (13) d'une position rentrée à une position sortie, et **en ce que**, lorsque la position sortie est atteinte, on amène la pièce de couplage (13) dans une position de parcage et on libère le couplage entre le dispositif d'éjection (20) et la pièce de couplage (13).

19. Procédé selon la revendication 16 ou 17, **caractérisé en ce que** l'on actionne un mécanisme de surélévation pour la libération du dispositif d'éjection (20) à partir de la position fermée.

20. Procédé selon l'une quelconque des revendications 16 à 19, **caractérisé en ce que**, lors d'un mouvement du tiroir à partir d'une position ouverte ou partiellement ouverte en direction de la position fermée, on déplace le dispositif d'éjection (20) d'abord dans sa course libre (F) et on tend ensuite l'élément de ressort (23) du dispositif d'éjection (20), afin de déplacer la pièce coulissante (21) de la position éjectée à la position insérée.

21. Procédé selon l'une quelconque des revendications 16 à 20, **caractérisé en ce que** l'on tire le dispositif d'éjection (20) au moyen du ressort (14) dans la position fermée du tiroir et on le freine simultanément au moyen d'un amortisseur (12).

22. Procédé selon l'une quelconque des revendications 16 à 21, **caractérisé en ce que** l'on déplace le dispositif d'éjection (20) lors de la fermeture du tiroir, etc., avec un élément de commande (35) sur un élément d'arrêt (44).

23. Procédé selon la revendication 22, **caractérisé en ce que** l'on déplace l'élément d'arrêt (44) dans l'espace intérieur du corps sur l'élément d'arrêt (44).

24. Procédé selon l'une quelconque des revendications 16 à 23, **caractérisé en ce que** l'on amène le dispositif d'éjection (20) directement dans la position insérée, avant que la pièce de couplage (13) soit rentrée avec le ressort (14).

25. Procédé selon l'une quelconque des revendications 16 à 24, **caractérisé par** l'une quelconque des revendications 1 à 15.
